# EUROPÄISCHE PATENTSCHRIFT

(11) **EP 0 093 827 B1**
(45) Veröffentlichungstag und Bekanntmachung des Hinweises auf die Patenterteilung: **24.04.1985**
(21) Anmeldenummer: 82890073.8
(22) Anmeldetag: 10.05.1982
(51) Int. Cl.: E06B 9/52

(54) **Insektenschutz für Gebäudeöffnungen und Verfahren zu seiner Herstellung**
Device affording protection against insects for building openings and method for its manufacture
Dispositif de protection contre insectes pour ouvertures de bâtiments et méthode de sa fabrication

(43) Veröffentlichungstag der Anmeldung: 16.11.1983
(73) Patentinhaber: L. & E. Adler KG, A-1050 Wien (AT)
(72) Erfinder: Adler, Leopold, A-1190 Wien (AT)
(74) Vertreter: Boeckmann, Peter, Dipl.-Ing.

## Beschreibung

Die Erfindung bezieht sich auf einen Insektenschutz für Gebäudeöffnungen, insbesondere Fenster, mit einem biegsamen Netz aus wetterfestem, verrottungsfestem Material, das nach Art einer Jalousie in der Gebäudeöffnung auf- und abbewegbar, und zwischen einer hin-und hergehend faltenbildenden Stellung, in der das Netz die Gebäudeöffnung zumindest teilweise freigibt, und einer gestreckten Stellung, in der das Netz die Gebäudeöffnung abschließt, -auf-und abbewegbar ist, und mit einer am Netz befestigten horizontalen Fallstange. Ferner bezieht sich die Erfindung auf ein Verfahren zur Herstellung eines solchen Insektenschutzes.

Zur Abdichtung von Gebäudeöffnungen, insbesondere Fenstern, gegen einfliegende Insekten, wie Fliegen, Stechmücken, Wespen usw., ist es bekannt, die Gebäudeöffnung mit einem Netz zu verschließen. Zumeist ist dieses Netz an einem starren Rahmen befestigt, der vor der Gebäudeöffnung angebracht werden kann. Ein derartiger Insektenschutz ist bei entsprechend sorgfältiger Montage zwar wirksam, jedoch nicht überall problemlos anwendbar, z. B. dort nicht, wo die Gebäudeöffnung schwer zugänglich ist oder ihre Außenfläche profiliert ist, z. B. durch Wetterschenkel, Gesimse usw.

Aus der FR-A-1 499 994 ist ein Insektenschutz bekannt geworden, der nach Art eines Vorhanges vor der Gebäudeöffnung heruntergelassen werden kann. Zur Erzielung einer befriedigenden Dichtung gegen Insekten müßten die Seitenränder des Vorhanges nach dem Herunterlassen desselben dichtend an die Gebäudefrontwand angedrückt und in dieser Lage gehalten werden. Hierzu sind gesonderte Befestigungsmittel erforderlich, die in ihrer Bedienung hinderlich und nicht immer zuverlässig sind.

Es wurde auch versucht, einen Insektenschutz nach Art eines Rollvorhanges auszubilden, der im aufgerollten Zustand in einem am Fenstersturz befestigten Einbaukasten Platz findet und in die Gebäudeöffnung an zu beiden Seiten angebrachten Schienenführungen abdichtend heruntergezogen werden kann. Eine solche Ausführung ist mit einem verhältnismäßig hohen Kostenaufwand verbunden. Eine ähnliche Konstruktion ist auch aus der FR-A-1 574013 bekannt geworden, wobei die Seitenränder des Netzes mittels an ihnen befestigter metallischer Gleitknöpfe in in der Gebäudeöffnung befestigten, im wesentlichen U-förmigen Führungsschienen geführt sind, wobei die Netzränder in die Öffnung des U-Profils eingreifen. Diese Konstruktion ist aufwendig und gewährleistet zwischen den Gleitknöpfen immer noch Restspalte, durch die Insekten hindurchschlüpfen können. Außerdem behindern die Gleitknöpfe eine enge Zusammenlegung des Netzes in seiner Offenstellung, so daß im aufgezogenen, zusammengelegten Zustand des Netzes dieses ein voluminöses Paket bildet, das den Lichteinfall durch die Gebäudeöffnung beeinträchtigt.

Die Erfindung geht nun aus von einem Insektenschutz der eingangs geschilderten Art, wie ein solcher durch die DE-C-147120 bekanntgeworden ist und setzt sich zur Aufgabe, die Nachteile der vorstehend beschriebenen bekannten Konstruktionen zu vermeiden und einen Insektenschutz für Gebäudeöffnungen zu schaffen, mit welchem die Gebäudeöffnung bei geringem Aufwand einfach und verläßlich abgedichtet wird, wobei dieser Insektenschutz universell einsetzbar ist. Die Erfindung löst diese Aufgabe dadurch, daß die Breite des unverformten Netzes größer ist als die lichte Breite der Gebäudeöffnung, daß das Netz durch horizontale Faltkanten harmonikaartig fixiert ist und daß die Seitenränder des Netzes gegenüber dem zwischen ihnen liegenden Mittelteil des Netzes abgebogen sind und an den in der Netzebene liegenden, quer zur Netzebene verlaufenden Abschnitten der Seitenflächen der Gebäudeöffnung elastisch anliegen, wobei die Fallstange kürzer ist als die Breite des Netzes. Das biegsame Netz ermöglicht durch seine harmonikaartig fixierte Faltung, daß das Netz mit seinen Seitenrändern bei der Auf- und Abbewegung an den Seitenflächen der Gebäudeöffnung streift bzw. schleifend anliegt, ohne daß für die Auf- bzw. Abbewegung des Netzes bei der Freigabe bzw. beim Verschluß der Gebäudeöffnung übermäßiger Kraftaufwand notwendig ist. In der Verschlußstellung des jalousieartigen Insektenschutzes ergibt sich eine vollkommene Abdichtung der Gebäudeöffnung, ohne daß die Luft- und Lichtdurchlässigkeit verloren geht. Der Aufwand für den erfindungsgemäßen Insektenschutz ist etwa gleich einem einer gewöhnlichen Jalousie und daher wesentlich geringer als bei den eingangs beschriebenen bekannten Konstruktionen. Ferner ist die Erfindung für jedwede Gebäudeöffnung anwendbar, solange nur die mit den Seitenrändern des Netzes zusammenwirkenden Abschnitte der Gebäudeöffnungsseitenflächen einigermaßen eben sind. Geringen Unebenheiten paßt sich das biegsame Netz elastisch an. Dadurch wird auch der Vorteil erzielt, daß der erfindungsgemäße Insektenschutz unabhängig ist von der Einhaltung genauer Maßtoleranzen, da es innerhalb gewisser Grenzen nichts ausmacht, wenn die Seitenränder des Netzes bei der Auf- bzw. Abbewegung des Netzes mehr oder weniger abgebogen an den abzudichtenden Abschnitten der Seitenflächen der Gebäudeöffnung, z. B. an den Stockinnenflächen, anliegen, solange nur die Bedingung gewahrt bleibt, daß der Netzseitenrand an mit ihm zusammenwirkenden Abschnitt der Seitenfläche der Gebäudeöffnung streift und damit die Dichtwirkung sichert. Es genügt daher, für einen bestimmten Breitenbereich zu verschließender Gebäudeöffnungen eine gewisse Normbreite des zu verwendenden Netzes auf Lager zu halten, wodurch teure Maßanfertigungen im allgemeinen vermeidbar sind.

Die Fallstange begünstigt in an sich bekannter Weise durch ihr Gewicht die Abwärtsbewegung des Netzes, so daß auf den Netzunterrand bei seiner Abwärtsbewegung kein Zug ausgeübt werden muß. Die kürzer als die Netzbreite bemessene Fallstange behindert die seitlichen Netzränder in ihrer Dichtwirkung nicht und schleift auch nicht an den Seitenrändern der Stockflächen od. dgl., vielmehr wird sie durch die beiden Netzseitenränder annähernd mittig zwischen diesen beiden Stockflächen od. dgl. geführt.

Ein weiterer Vorteil des erfindungsgemäßen Insektenschutzes liegt darin, daß die harmonikaartige Fixierung des Netzes zur Folge hat, daß es im zusammengelegten Zustand, also in der Freigabestellung der Gebäudeöffnung, nur sehr wenig Platz einnimmt, so daß in dieser Stellung der Licht- bzw. Luftdurchgang durch die Gebäudeöffnung nicht oder nur unwesentlich beeinträchtigt wird. Die Fixierung des Netzes in Zickzackfalten sichert auch, das der zickzackartige Verlauf des Netzes auch dann erhalten bleibt, wenn das Netz im Gebrauch, z. B. durch Schlagregen, einmal naß wird.

Vor allem aber wird eine einwandfreie Abdichtung der Gebäudeöffnung gegen fliegende und kriechende Insekten erzielt, da keine Restspalte zwischen den Seitenrändern des Netzes und den ihnen benachbarten Abschnitten der Seitenflächen der Gebäudeöffnung mehr vorhanden sind.

Wie bereits erwähnt, kann die Auf- und Abbewegung des Netzes nach Art einer Jalousie erfolgen. Damit ist es möglich, die für Jalousien an sich bekannten Bewegungsmittel hierfür einzusetzen, etwa Zugschnüre, Gurte, Rollen mit Endlosschnüren, Kurbelantriebe, elektrische Antriebe usw. Vorzugsweise werden diese Antriebsmittel nur für die Hochziehbewegung des Netzes eingesetzt, wogegen das Absenken durch das Gewicht der Fallstange bewirkt wird. Eine besonders gün: stige Ausführungsform besteht im Rahmen der Erfindung dann, wenn der Mittelteil des Netzes zwischen den beiden abgebogenen Seitenrändern und zwischen je zwei benachbarten Faltkanten zumindest zwei in Abstand voneinander angeordnete Öffnungen hat, durch die Zugschnüre hindurchgeführt sind, die am Unterrand des Netzes an der Fallstange befestigt sind. Diese Öffnungen sind zweckmäßig von Langschlitzen, z. B. mit einer Länge von 5 mm, gebildet, deren Längsrichtung von oben nach unten gerichtet ist. Bei sinnvoller Bemessung der Größe dieser Langschlitze wird verhindert, daß Insekten durch diese Öffnungen hindurchtreten können, wobei zu berücksichtigen ist, daß der Öffnungsquerschnitt durch die hindurchtretende Zugschnur im wesentlichen ausgefüllt wird, so daß der verbleibende Öffnungsquerschnitt für ein Insekt zu klein ist. Da diese Öffnungen und somit die in ihnen geführten Zugschnüre zwischen den beiden abgebogenen Netzseitenrändern liegen, wird weder diese Abbiegung durch die Zugschnüre behindert, noch die Zugschnurfunktion durch die Abbiegung.

Um zu vermeiden, daß das Netz durch Windeinfluß pendelt und damit die Dichtwirkung an den Netzseitenrändern beeinträchtigt wird, ist gemäß einer Weiterbildung der Erfindung der unterste Abschnitt des Netzes durch eine verstellbare Begrenzung, beispielsweise durch auf die Zugschnüre aufgeschobene und durch einen Knoten derselben gehaltene geschlitzte Lochscheiben, die mehrere der fixierten Faltkanten des Netzes zusammenhalten, auf die erforderliche aufziehbare Höhe der Gebäudeöffnung einstellbar. Dadurch wird auch der Vorteil erzielt, daß die Gesamtlänge des Netzes an die jeweils vorhandene Höhe der Gebäudeöffnung anpaßbar ist, so daß der nicht vollständig ausgezogene, zickzackförmig zusammengefaltete unterste Netzteil mittels der durch die Lochscheiben gebildeten Begrenzung an der Fallstange befestigt bleibt. Dadurch wird die Konstruktion auch an verhältnismäßig stark variierende Höhen der Gebäudeöffnung nach Bedarf anpaßbar. Die als Begrenzung verwendeten geschlitzten Lochscheiben können nach Art von geschlitzten Beilagscheiben ausgebildet sein.

Wenn im Rahmen der Erfindung an der Unterseite der Fallstange Haftorgane, wie Schnapper, Druckknöpfe od. dgl. zur Befestigung am Unterrand der Gebäudeöffnung, z. B. am Fensterparapet, vorgesehen sind, wird eine Sicherung gegen Wind und Sturm geschaffen, so daß der untere Netzrand sowie die Fallstange nicht auspendeln kann.

Als Netzmaterial eignet sich insbesondere ein kunststoffbeschichtetes Glasfasergewebe. In ein solches können die fixierten Faltkanten zur Ausbildung der harmonikaartigen Form des Netzes ohne Schwierigkeiten eingebracht werden. Dadurch wird der Zickzackcharakter des Netzes für praktisch unbegrenzte Zeit aufrechterhalten, auch wenn das Netz an der Gebäudeaußenseite angeordnet und daher Regen und anderen Witterungseinflüssen ständig ausgesetzt ist.

Das erfindungsgemäße Verfahren zur Herstellung des erfindungsgemäßen Insektenschutzes besteht darin, daß das insbesondere aus Glasfasern bestehende Netz mit einer die Netzmaschen fixierenden Substanz, z. B. flüssigem Kunststoff auf Vinylbasis, beschichtet und sodann unter Wärme- und Dampfeinwirkung in Zickzackfalten fixiert wird. Dadurch wird ein Netz geschaffen, das sich problemlos auf eine im wesentlichen gestreckte Stellung ausziehen läßt, jedoch nach Aufhören der die Streckung bewirkenden Kraft von selbst wieder in eine leicht zickzackförmig geformte Gestalt zurückkehrt und sich daher durch Aufziehen nach Art einer Jalousie zickzackartig zusammenlegt. Durch die Beschichtung der Netzmaschen wird verhindert, daß sich, insbesondere an den Faltkanten, die Netzmaschen vergrößern und Insekten hindurchschlüpfen können.

In der Zeichnung ist der Erfindungsgegenstand an Hand eines Ausführungsbeispieles schematisch dargestellt. Fig. 1 zeigt die durch den erfindungsgemäßen Insektenschutz verschlossene Gebäudeöffnung in Frontansicht. Fig. 2 ist ein Schnitt nach der Linie 11-11 in größerem Maßstab. Fig. 3 ist ein Schnitt nach der Linie 111-111 der Fig. 2. Die Fig. 4 zeigt den Oberrand der Gebäudeöffnung am Beginn der Abwärtsbewegung des Netzes von seiner aufgezogenen Stellung in die Verschlußstellung. Fig. 5 zeigt ebenfalls den Oberrand der Gebäudeöffnung, jedoch gegen Ende der Aufzugbewegung des Netzes. Fig. 6 zeigt eine die Fixierung des unteren Netzrandes betreffende Variante in Seitenansicht.

Gemäß dem Ausführungsbeispiel der Zeichnung soll eine Gebäudeöffnung insektendicht und dennoch licht- und luftdurchlässig verschlossen werden. Die Gebäudeöffnung hat rechteckigen Querschnitt, der von der Stocklichte bzw. Mauerlichte begrenzt ist, die von zwei Seitenflächen 1, dem Fenstersturz 2 und dem Parapet 3 begrenzt wird. Am Fenstersturz 2 ist eine Kopfschiene 4 befestigt oder in den Fenstersturz eingelassen, die ein biegsames Netz 5 aus wetterfestem, verrottungsfestem Material, insbesondere aus einem Glasfasergewebe trägt. Dieses Netz 5 ist zickzackartig in Falten gelegt, deren Faltkanten 6 voneinander beim dargestellten Ausführungsbeispiel einen Abstand von etwa 40 mm aufweisen. Dieses Netz schließt in seiner gestreckten Stellung (Fig. 1) die Gebäudeöffnung dicht ab. Hierzu ist die Breite B (Fig. 1) des Netzes 5 geringfügig größer als die Breite b (lichte Breite) der Gebäudeöffnung, also der Abstand der beiden Seitenflächen 1 des Fensterrahmens bzw. der Mauerlichte voneinander. Dadurch schleift bzw. streift das Netz 5 an den Seitenflächen 1 und liegt an diesen Seitenflächen 1 dicht an, so daß sich eine absolute Dichtheit gegen einfliegende Insekten ergibt. An seinem Unterrand ist das Netz 5 mit einer Fallstange 7 verbunden, die am Parapet 3 befestigbar ist, z. B. mittels Schnappern, Druckknöpfen 8 od. dgl. Dadurch wird auch vermieden, daß sich das Netz 5, z. B. durch den Druck einfallenden Windes oder durch Zugluft, aus der Gebäudeöffnung herausbewegen kann, wodurch die erwähnte Dichtheit verloren ginge.

Das Netz 5 kann in der Gebäudeöffnung bzw. innerhalb des Fensterrahmens zwischen einer zickzackförmig zusammengefalteten Stellung (Fig. 4 bis 5), in der das Netz die Gebäudeöffnung zumindest teilweise freigibt, und einer gestreckten Stellung (Fig. 1), in der das Netz 5 die Gebäudeöffnung abschließt, hin- und herbewegt werden, wozu zwei oder mehrere im Bereich der Seitenränder des Netzes 5 angeordnete Zugschnüre 9 vorgesehen sind, deren untere Enden an der Fallstange 7 befestigt sind und die oben durch die Kopfschiene 4 in an sich bekannter Weise zu einem gemeinsamen Zugorgan 10 (Fig. 4, 5) geführt sind, das in beliebiger an sich bekannter Weise in der aufgezogenen, zickzackartig zusammengefalteten Stellung des Netzes 5 arretierbar ist. Aus dieser Stellung kann das Netz 5 durch sein Eigengewicht und den Einfluß des Gewichtes der Fallstange 7 in Richtung des Pfeiles 12 (Fig. 4) abgelassen werden, wobei die seitlichen Längsränder 11 des Netzes 5 sich infolge der Reibungshaftung an den Seitenflächen 1 nach oben umbiegen (Fig. 4), was durch die elastische Biegsamkeit des Netzes 5 ermöglicht wird. Beim Hochziehen des Netzes 5 aus der gestreckten Stellung in die zickzackartig zusammengefaltete Freigabestellung in Richtung des Pfeiles 13 der Fig. 5 biegen sich die seitlichen Längsränder 11 des Netzes 5 nach unten um und schleifen an den Seitenflächen 1. Um zu vermeiden, daß bei den erwähnten Bewegungen die Fallstange 7 an den Seitenflächen 1 der Gebäudeöffnung schleift, ist die Fallstange 7 kürzer als die lichte Breite b der Gebäudeöffnung, wodurch auch ermöglicht wird, daß das Netz auf die erforderliche Breite der Gebäudeöffnung angepaßt werden kann.

Die Zugschnüre 9, vorzugsweise aus Terylene, durchsetzen Öffnungen 14 des Netzes 5, die von Langschlitzen mit einer Länge von etwa 5 mm gebildet sind, deren Längsseite (gesehen in der gestreckten Stellung des Netzes 5, Fig. 1) von oben nach unten gerichtet ist. Diese Öffnungen 14 sind jeweils in der der Anzahl der Zugschnüre 9 entsprechenden Anzahl zwischen je zwei benachbarten Faltkanten 6 des Netzes 5 vorgesehen und so bemessen, daß die Zugschnüre 9 möglichst eng hindurchtreten, so daß durch den verbleibenden Spalt Insekten nicht hindurchtreten können.

Das zickzackförmig gefaltete Netz 5 nach Art einer Jalousie soll auch so ausgebildet sein, daß es für einen möglichst weiten Höhenbereich der Gebäudeöffnung universell einsetzbar ist. Hierzu wird die vom unteren Teil 15 (Fig. 6) gebildete Überlänge des Netzes 5 in der gestreckten Stellung des Netzes 5 dadurch an der Entfaltung behindert, daß dieser Netzteil 15 durch Begrenzungen an der Fallstange 7 festgehalten wird. Diese Begrenzungen sind von geschlitzten Lochscheiben 16 gebildet, die auf die Zugschnüre 9 aufgeschoben und durch Knoten 17 der Zugschnüre 9 gehalten sind.

Das Netz 5 besteht aus einem Glasfasergewebe, das fixierte Faltkanten hat. Hierzu wird das Glasfasernetz mit einer die Netzmaschen fixierenden Substanz, insbesondere flüssigem Vinylkunststoff, beschichtet und sodann unter Wärme- und Dampfeinwirkung plisseeartig fixiert.

## Patentansprüche

1. Insektenschutz für Gebaüdeöffnungen, insbesondere Fenster, mit einem biegsamen Netz (5), aus wetterfestem, verrottungsfestem Material, das nach Art einer Jalousie in der Gebäudeöffnung auf- und abbewegbar und zwischen einer hin- und hergehend faltenbildenden Stellung, in der das Netz die Gebäudeöffnung zumindest teilweise freigibt, und einer gestreckten Stellung, in der das Netz die Gebäudeöffnung abschließt, auf- und abbewegbar ist, und mit einer am Netz befestigten horizontalen Fallstange (7), dadurch gekennzeichnet, daß die Breite (B) des unverformten Netzes (5) größer ist als die lichte Breite (b) der Gebäudeöffnung, daß das Netz (5) durch horizontale Faltkanten (6) harmonikaartig fixiert ist und daß die Seitenränder (11) des Netzes (5) gegenüber dem zwischen ihnen liegenden Mittelteil des Netzes (5) abgebogen sind und an den in der Netzebene liegenden, quer zur Netzebene verlaufenden Abschnitten der Seitenflächen (1) der Gebäudeöffnung elastisch anliegen, wobei die Fallstange (7) kürzer ist als die Breite (B) des Netzes (5).

2. Insektenschutz nach Anspruch 1, dadurch gekennzeichnet, daß der Mittelteil des Netzes (5) zwischen den beiden abgebogenen Seitenrändern (11) und zwischen je zwei benachbarten Faltkanten (6) zumindest zwei in Abstand voneinander angeordnete Öffnungen (14) hat, durch die Zugschnüre (9) hindurchgeführt sind, die am Unterrand des Netzes an der Fallstange (7) befestigt sind.

3. Insektenschutz nach Anspruch 2, dadurch gekennzeichnet, daß diese Öffnungen (14) von Langschlitzen, z. B. mit einer Länge von 5 mm, gebildet sind, deren Längsrichtung von oben nach unten gerichtet ist.

4. Insektenschutz nach Anspruch 2, dadurch gekennzeichnet, daß der unterste Abschnitt des Netzes (5) durch eine verstellbare Begrenzung, beispielsweise durch auf die Zugschnüre (9) aufgeschobene und durch einen Knoten (17) derselben gehaltene geschlitzte Lochscheiben (16), die mehrere der fixierten Faltkanten des Netzes (5) zusammenhalten, auf die erforderliche aufziehbare Höhe der Gebäudeöffnung einstellbar ist.

5. Insektenschutz nach einem der Ansprüche 1 bis 4, dadurch gekennzeichnet, daß das Netz (5) von einem kunststoffbeschichteten Glasfasergewebe gebildet ist.

6. Insektenschutz nach einem der Ansprüche 1 bis 5, dadurch gekennzeichnet, daß an der Unterseite der Fallstange (7) Haftorgane, wie Schnapper, Druckknöpfe (8) od. dgl. zur Befestigung am Unterrand der Gebäudeöffnung, z. B. am Fensterparapet (3) vorgesehen sind.

7. Verfahren zur Herstellung eines Insektenschutzes nach einem der Ansprüche 1 bis 6, dadurch gekennzeichnet, daß das insbesondere aus Glasfasern bestehende Netz mit einer die Netzmaschen fixierenden Substanz, z. B. flüssigem Kunststoff auf Vinylbasis, beschichtet und sodann unter Wärme- und Dampfeinwirkung in Zickzackfalten fixiert wird.

## Claims

1. Device affording protection against insects for building openings, particularly windows, comprising a flexible net (5) of weather resistant, corrosion-resistant material movable up and down in the opening of the building in the manner of a jalousie and movable up and down between a zig-zag folded position in which the net at least partially exposes the opening of the building, and a stretched position in which the net closes the opening of the building, and a horizontal stabilizing rod (7) attached to the net, characterized in that the width (B) of the net (5) in non-deformed condition is greater than the width (b) of the opening of the building, that the net (5) is fixed in the manner of an accordion by horizontal folding edges (6) and that the lateral edges (11) of the net (5) are bent with respect to the middle portion of the net (5) arranged between the lateral edges resiliently contacting the portions of the side surfaces (1) of the opening of the building lying in the plane of the net and extending perpendicularly to the plane of the net, the stabilizing rod (7) being shorter than the width (B) of the net (5).

2. Device affording protection against insects according to claim 1, characterized in that between the two lateral edges (11) and between two neighbouring folding edges (6) each, the middle portion of the net (5) is provided with at least two openings (14) spaced apart from each other, traction cords (9) extending through the openings, which cords are connected to the lower margin of the net at the stabilizing rod (7).

3. Device affording protection against insects according to claim 2, characterized in that the openings (14) are elongated slots, for example having a length of 5 mm, the longitudinal direction of which extends from above to below.

4. Device affording protection against insects according to claim 2, characterized in that the lower most portion of the net (5) can be adjusted to the necessary lifting height of the opening of the building by an adjustable limitation, for example by slotted punched discs (16) shifted onto the traction cords (9) and fixed by a knot (17) thereof and securing together a plurality of the-fixed folding edges of the net (5).

5. Device affording protection against insects according to any one of claims 1 to 4, characterized in that the net (5) is formed by a glass fibre fabric coated with synthetic plastics material.

6. Device affording protection against insects according to any one of claims 1 to 5, characterized in that on the bottom side of the stabilizing rod (7) adhering means, as catches, snaps (8) or the like are provided for fixing to the lower edge of the opening of the building, for example to the parapet (3) of the window.

7. Method for manufacture of a device affording protection against insects according to any one of claims 1 to 6, characterized in that the net, consisting particularly of glass fibres, is coated with a compound fixing the net meshes, for example with a liquid synthetic vinyl-based plastics material, and is then fixed in zig-zag folds by the action of heat and steam.

## Revendications

1. Protection contre les insectes pour les ouvertures des bâtiments, notamment les fenêtres, avec un filet flexible (5) en matériau résistant aux intempéries et au pourrissement, ledit filet pouvant être monté et baissé à la façon d'une jalousie dans l'ouverture du bâtiment, et pouvant également être monté et baissé entre une position de va-et-vient avec formation de plis, dans laquelle le filet dégage au moins partiellement l'ouverture du bâtiment, et une position tendue dans laquelle l'ouverture est obturée, une barre de descente horizontale (7) étant fixée au filet, et le dispositif étant caractérisé par le fait que la largeur (B) du filet non déformé (5) est plus grande que la largeur intérieure (b) de l'ouverture du bâtiment ; par le fait que le filet (5) est établi en accordéon au moyen de bords de pliage horizontaux (6) ; et par le fait que les bords latéraux (11) du filet (5) sont cintrés par rapport à la partie centrale du filet (5) se trouvant entre ces bords et s'appliquent élastiquement sur les sections s'étendant transversalement par rapport au plan du filet des faces latérales (1) de l'ouverture du bâtiment, la barre de descente (7) étant plus courte que la largeur (B) du filet (5).

2. Protection contre les insectes selon la revendication 1, caractérisée par le fait que la partie centrale du filet (5) entre les deux bords latéraux cintrés (11) et entre deux bords de pliage adjacents respectifs (6) comporte au minimum deux ouvertures disposées distantes l'une de l'autre (14), à travers de laquelle sont guidées les ficelles de traction (9) fixées dans le dessous du filet sur la barre de descente (7).

3. Protection contre les insectes selon la revendication 2, caractérisée par le fait que ces ouvertures (14) sont formées par des fentes longitudinales, d'une longueur de 5 mm par exemple, dont le sens longitudinal est orienté du haut vers le bas.

4. Protection contre les insectes selon la revendication 2, caractérisée par le fait que la section inférieure extrême du filet (5) est réglable sur la hauteur de relèvement nécessitée par l'ouverture du bâtiment, grâce à une course limite réglable obtenue par exemple au moyen de rondelles perforées fendues (16) passées sur la ficelle de traction (9) et maintenues par un noeud (17) de cette même ficelle, ces rondelles perforées maintenant ensemble un certain nombre des bords de pliage fixes du filet (5).

5. Protection contre les insectes selon une des revendications 1 à 4, caractérisée par le fait que le filet (5) est constitué par un tissu en fibre de verre revêtu d'une matière plastique.

6. Protection contre les insectes selon une des revendications 1 à 5, caractérisée par le fait que des organes d'attache tels que pinces, boutons- pression (8) ou similaires sont prévus sur le dessous de la barre de descente (7) pour la fixation sur le bord inférieur de l'ouverture du bâtiment, par exemple sur l'appui de fenêtre (3).

7. Méthode de fabrication d'une protection contre les insectes selon une des revendications 1 à 6, caractérisée par le fait que le filet consistant notamment en fibres de verre est revêtu d'une substance fixant les mailles du filet, telle que par exemple de la matière plastique liquide à base de vinyle, le filet étant fixé ensuite en plis zig-zag sous l'action de la chaleur et de la vapeur.
